# EUROPÄISCHE PATENTSCHRIFT

(11) **EP 4 450 742 B1**
(45) Veröffentlichungstag und Bekanntmachung des Hinweises auf die Patenterteilung: **31.12.2025**
(21) Anmeldenummer: 24169219.3
(22) Anmeldetag: 09.04.2024
(51) Int. Cl.: E05D 7/12

(54) **BAND FÜR EINE TÜR ODER EIN FENSTER**
HINGE FOR A DOOR OR A WINDOW
CHARNIÈRE POUR UNE PORTE OU UNE FENETRE

(30) Priorität: 19.04.2023 DE 202023102012 U
(43) Veröffentlichungstag der Anmeldung: 23.10.2024
(73) Patentinhaber: KFV Karl Fliether GmbH & Co. KG, 42551 Velbert (DE)
(72) Erfinder: SCHUMANN, Tobias, 42553 Velbert (DE); THODE, Patrick, 45219 Essen (DE)
(74) Vertreter: Freudenberg, Thomas

(56) Entgegenhaltungen:
- WO-A1-2018/073327
- AT-U1- 14 782
- US-A1- 2009 089 974

## Beschreibung

Gegenstand der Erfindung ist ein Band für eine Tür oder ein Fenster nach dem Obergriff des Anspruchs 1.

Ein solches Band ist aus der EP 3529440 B1 bereits bekannt. Das Band besteht aus einem Rahmenteil und einem Flügelteil. Das Flügelteil und das Rahmenteil werden getrennt voneinander an Flügel und Rahmen montiert. Das Rahmenteil besteht aus einem Befestigungsabschnitt und einem daran gelenkig gelagerten Kupplungsstück. Das Kupplungsstück weist einen Bandlappen auf, der flach rechteckig als Zunge mit konisch zulaufendem Ende und zwei sich an parallelen Seitenkanten gegenüberliegenden randoffenen Halteausnehmungen. An dem Flügel sind Bandtaschen in Ausnehmungen befestigt. Um den Flügel am Rahmen zu befestigten werden die zusammen mit dem Flügel beweglichen Bandtaschen über die Bandlappen gestülpt und der Flügel anschließend abgesenkt. Dadurch greift ein im Flügelteil angeordneter Haltevorsprung in die obere Halteausnehmung des Bandlappens ein. Der Haltevorsprung ist über eine Stellvorrichtung horizontal verschiebbar, so dass der Bandlappen relativ zu der Bandtasche justiert werden kann. Solange der Flügel durch sein Gewicht die Bandtasche mit dem Haltevorsprung in die Halteausnehmung presst, ist der Flügel gesichert. Um zu verhindern, dass der Haltevorsprung aus der Halteausnehmung herausrückt, ist eine Aushebesicherung vorgesehen.

Bei der offenkundigen Vorbenutzung SIEGENIA- Axxent von 06/2011 wird eine Bandaufnahme PFVP7000 verwendet. Die Aushebesicherung hier besteht aus einem frontseitig an dem unteren Ende der Bandtasche angebrachten Abdeckblech, welches mit einem Abschnitt in die Öffnung der Bandtasche vorragt und diese teilweise verschließt. Dadurch kann der Bandlappen beim Anheben des Flügels an das Abdeckblech anstoßen, was ein weiteres Anheben verhindert. Das Abdeckblech muss manuell angebracht werden.

Daher sieht die EP 3529440 B1 ein Klemmteil vor, welches in Einschubrichtung des Bandlappens entgegen einer Federkraft beweglich in der Bandtasche gelagert ist. Wird der Flügel mit Bandtaschen über die Bandlappen geschoben, dann drückt der Bandlappen das Klemmteil in der Tasche nach hinten in die Bandtasche. Wird der Flügel abgesenkt, dann gibt der Bandlappen das Klemmteil frei, welches infolge der Federkraft in Richtung des Falzes gedrückt wird. Das Klemmteil untergreift dann mit einem schlüsselbartartigen Vorsprung den Bandlappen. Damit ist das Bewegungsspiel des Bandlappens in der Bandtasche begrenzt. Das Klemmteil muss dazu in der Bandtasche in einer Führung beweglich geführt sein. Daher hat das Klemmteil die Querschnittsform eines Schlüssels mit Bart. Der zylindrische Abschnitt bildet die Führung des Klemmteils und auf diesen wirkt die Druckfeder, die ebenfalls in der Führung untergebracht werden muss.

Die Ausgestaltung besteht daher zumindest aus der Feder und dem Klemmteil. Das bewegliche Klemmteil muss in der Führung montiert werden und erfordert zusätzlichen Raum hinter der Bandtasche. Da die Führung und das Klemmteil am unteren Ende der Bandtasche angebracht sind, können Verschmutzungen und Abrieb die Beweglichkeit des Klemmteils beeinträchtigen. Zudem stellt die Ausgestaltung einen erheblichen Aufwand bei der Montage da und besitzt den Nachteil., dass das Klemmteil in der vorbeschriebenen Ausführungsform den Bandlappen auf einer geringen Teillänge abstützt. Um dies zu verhindern, sieht die EP 3529440 B1 zusätzliche Mittel vor, beispielsweise in Fig. 4 und Fig. 7.

Aus der DE 20 2017 005 348 U1 ist ein Band entsprechend der offenkundigen Vorbenutzung SIEGENIA-Axxent bekannt geworden, bei dem eine zusätzliche Verstelleinrichtung vorgeschlagen wird.

Der Erfindung liegt die Aufgabe zugrunde, die Nachteile des Standes der Technik zu vermeiden und eine einfache leicht zu montierende Aushebesicherung bereitzustellen, die ohne manuellen Eingriff aktiviert wird und aus wenigen Bauteilen besteht.

Zur Lösung sieht die Erfindung vor, dass das Klemmteil eine Klammer ist, die beim Einführen des Bandlappens von diesem gespreizt wird und eine Vertikalverschiebung des Bandlappens ermöglicht, bis der Bandlappen mit dem Haltevorsprung zusammenwirkt und die Klammer den Bandlappen mit dem Stützabschnitt untergreift.

Durch diese Ausgestaltung muss nur die Feder in der Bandtasche vorgesehen werden, die beim Einschieben des Bandlappens seitlich durch eine horizontale Bewegung ausweicht und keinen Bauraum im Rückraum der Bandtasche beansprucht. Im einfachsten Fall sieht die Erfindung daher eine Feder mit nur einem Schenkel vor, der bei Einschieben durch seitliches Ausweichen und elastische Verformung beim Einschieben des Bandlappens ausweicht und beim Absenken des Flügels in den freiwerdenden Raum zurückfedert.

Eine Weiterbildung sieht vor, dass die Klammer U-förmig ist. Dadurch wird eine größere Stabilität erreicht, wobei die grundsätzliche Funktion erhalten bleibt.

Für die letztgenannte Ausgestaltung ist es vorteilhaft, wenn die beiden Schenkel in der Sicherungsstellung horizontal in die Entspannungslage zurückkehren, um den Bandlappen sicher untergreifen zu können.

Eine einfache und zugleich stabile Ausgestaltung wird erreicht, wenn die Feder aus einem Blattfederstreifen gebildet ist, der hochkant in der Bandtasche angeordnet ist.

Damit der Bandlappen zuverlässig abgestützt ist, wird vorgesehen, dass die Feder in einem Mittleren Abschnitt einen zur Bandtaschenmitte weisenden Bogen aufweist.

Um eine Deaktivierung der Aushebesicherung, z.B. im Falle einer Demontage, erreichen zu können reicht das Einführen eines entsprechenden Werkzeugs in den Bereich der Feder. Es wird aber mit Vorteil vorgeschlagen, dass in der Bandtasche ein Umsteller angeordnet ist, der das Klemmteil bedarfsweise in eine Freigabestellung auslenkt.

In den Zeichnungen werden weitere vorteilhafte Ausgestaltungen dargestellt. Es zeigt:
- Fig. 1: eine Gesamtansicht eines Bandes bestehend aus einem Flügelbandteil und einem Rahmenbandteil,
- Fig. 2: eine Schnittdarstellung des Bandes entlang der Linie II-II in Fig. 1,
- Fig. 3: eine Gesamtdarstellung des montierten Bandes mit teilweise geöffneter Bandtasche.

In der Fig. 1 ist ein Band 1 bestehend aus dem Flügelteil 2 und einem Rahmenteil 3 dargestellt. Das Flügelteil 2 besteht aus einer Falzschiene 4 und einer daran befestigten Bandtasche 5. Die Falzschiene 5 ist mit Befestigungsschrauben ortsfest am Falz des nicht dargestellten Flügels festgelegt.

Aus der Fig. 2 ist ersichtlich, dass das Rahmenteil 3 eine Scharnierachse 6 aufweist und mit einem abgewinkelten Kragarm 7 in einem Bandlappen 8 endet. Der Bandlappen 8 ist zur Kopplung mit dem Flügelteil 2 ausgelegt. Die Bandtasche 5 weist dazu eine Bandtaschenöffnung 9 auf, die zum Rahmenfalz hin offen ist. Die Bandtaschenöffnung 9 ist in ihrer Breite im oberen Teil an die Abmessung des Bandlappens angepasst. Im Ausführungsbeispiel ist die Klammer U-förmig und symmetrisch bezogen auf einer horizontale Einschubrichtung E. Die Bandtasche 5 bildet ein Gehäuse für den Bandlappen 8 und darin angeordnete Klemmteile und Verstellstücke, wie nachstehend noch gezeigt werden wird.

Wie die Fig. 3 zeigt, ist die Bandtasche 5 im unteren Abschnitt mit einer Klammer 10 ausgestattet. Die Klammer 10 ist im Ausführungsbeispiel nach Fig. 2 U-förmig und stützt sich auf einer unteren horizontalen Wand 11 ab. Ausweislich der Fig. 2 ist die Klammer 10 aus einem Blattfederstreifen geformt und weist in dem mittleren Bereich einen bogenförmigen Verlauf auf, in dem sich die beiden Schenkeln 12, 13 der Klammer 10 annähern.

Zwischen den Schenkeln 12, 13 der Klammer 10 liegt ein Umsteller 14. Der Umsteller 14 ist in einer Ebene als Flachstreifen ausgebildet. Die Stärke des Flachstreifens ist in dieser Richtung geringer bemessen als die Stärke des Bandlappens 8. In der Ebene quer dazu ist der Umsteller 14 mit drei Verstärkungen 15, 16 und 17 versehen. Die Verstärkung 16 ist so angeordnet, dass sie zwischen dem geringsten Abstand der beiden aufeinander zuweisenden Bögen der Klammer 10 liegt, während die Verstärkungen 15 und 17 nahe der Enden des Umstellers 14 liegen. Die Verstärkungen 15, 16, 17 sind bezogen auf eine Längsmittelachse des Umstellers 14 symmetrisch ausgebildet und ihre Abmessungen verbreitern den Umsteller 14 auf ein Maß, dass geringfügig größer bemessen ist als die Stärke des Bandlappens 8. Der Umsteller 14 erhält durch diese Ausgestaltung eine erste flachrechteckige Form und in der quer dazu verlaufenden Ebene die flachrechteckige Kontur mit zwei länglichen Einschnürungen zwischen den Verstärkungen 15, 16, 17. Der Umsteller 14 ist durch einen hier nicht dargestellten Werkzeugeingriff umschwenkbar.

Die Funktionsweise des Bandes ergibt sich aus der Anordnung wie folgt: Der Flügel, an dem die Bandtasche 5 befestigt ist, wird in Einschubrichtung E an das Rahmenteil 3 herangeführt. Das Flügelteil 2 wird über den Bandlappen 8 gestülpt. Der Bandlappen 8 dringt dadurch in die Bandtaschenöffnung 9 ein. Um den in die Bandtaschenöffnung 9 vorragenden Haltevorsprung 18 des Verstellstücks 19 passieren zu können wird der Flügel soweit angehoben, dass der Bandlappen 8 entlang der unteren Wand 11 geführt wird. Dabei schwenkt der Bandlappen 8 die Schenkel 12, 13 nach außen.

Wird der Flügel abgesenkt, rückt der Haltevorsprung 18 in die Halteausnehmung 20 des Bandlappens 8 ein. Die Schenkel 12, 13 federn wieder zurück und die Längskanten der Schenkel 12, 13 greifen im Bereich der aufeinander zuweisenden Bögen unter den nach oben verlagerten Bandlappen 8. Dabei prallen die Schenkel 12, 13 an den Umsteller 14 und erzeugen ein vernehmliches Klackgeräusch, welches dem Nutzer die aktivierte Aushebesperre signalisiert. Die Schenkel 12, 13 stützen sich an der unteren Wand 11 ab. Der Haltevorsprung 18 kann dadurch nicht mehr aus der Halteausnehmung 20 des Bandlappens 8 heraustreten. Die Klammer 10 bildet ein Klemmteil 21. Der Flügel ist dadurch gegen ein Ausheben gesichert.

Um den Flügel wieder demontieren zu können, kann der Umsteller 14 um 90° geschwenkt werden. Dabei spreizt der Umsteller 14 mit der Verstärkung 16 die Klammer 10 und wird in dieser Haltung durch die Klammer 10 gehalten. Der Bandlappen 8 kann nun ungehindert zwischen die zurückgeschwenkten Schenkel treten, wenn der Flügel angehoben wird.

Das in den Fig. 2 dargestellte Ausführungsbeispiel zeigt eine U-förmige Klammer 10. Abweichend davon kann die Klammer 10 auch mit nur einem Schenkel ausgestattet sein, der von dem Bandlappen bei der Montage zunächst seitlich ausgeschwenkt wird und durch das Anheben des Flügels infolge der elastischen Rückstellkraft in seine Klemmstellung zurückschwenkt.

Wie aus der Fig. 2 noch hervorgeht, bildet die Falzschiene 4 eine in Richtung des Falzes offene Mulde 22 aus, in welche die Bandtasche 5 mit einem Flansch 23 einsitzt. Die Falzschiene 4 bildet dadurch ein ortsfestes Lager für die Bandtasche 5 die über Stellmittel wie Exzenterzapfen eine Justage der Bandtasche 5 relativ zu der Falzschiene 4 ermöglicht.

### Bezugszeichenliste

- 1: Band
- 2: Flügelteil
- 3: Rahmenteil
- 4: Falzschiene
- 5: Bandtasche
- 6: Scharnierachse
- 7: Kragarm
- 8: Bandlappen
- 9: Bandtaschenöffnung
- 10: Klammer
- 11: Wand
- 12: Schenkel
- 13: Schenkel
- 14: Umsteller
- 15: Verstärkung
- 16: Verstärkung
- 17: Verstärkung
- 18: Haltevorsprung
- 19: Verstellstück
- 20: Halteausnehmung
- 21: Klemmteil
- 22: Mulde
- 23: Flansch

## Patentansprüche

1. Band (1) für eine Tür oder ein Fenster,
welches ein Rahmenteil (3) und ein Flügelteil (2) umfasst,
die jeweils im Rahmen bzw. im Flügel der Tür oder des Fensters anordnenbar sind, wobei der Rahmenteil (3) einen Befestigungsabschnitt aufweist, der über eine Scharnierachse (6) mit einem sich im Wesentlichen normal zum Falz in eine Bandtaschenöffnung (9) in einem Gehäuse des Flügelteils (2) erstreckenden Bandlappen (8) verbunden ist,
und wobei die Eindringtiefe des Bandlappens (8) im Flügelteil (2) einem Mehrfachen seiner Dicke in Richtung normal zur Flügelebene der Tür bzw. des Fensters entspricht, wobei zur Lagefixierung des Bandlappens (8) im Flügelteil (2) ein Klemmteil (21) vorgesehen ist,
wobei das Klemmteil (21) innerhalb der Bandtaschenöffnung (9) für den Bandlappen (8) angeordnet ist,
das Klemmteil (21) den Bandlappen (8) gegen das Flügelteil (2) abstützt, das Klemmteil (21) beim Einführen des Bandlappens (8) mit dem Bandlappen (8) zusammenwirkt,
nach vollständigem Einschieben des Bandlappens (8) und Absenken des Flügelteils (2) ein im Flügelteil (2) angeordneter Haltevorsprung (18) in eine Halteausnehmung (20) des Bandlappens (8) eingreift, **dadurch gekennzeichnet, dass** das Klemmteil (21) eine Klammer (10) ist, die beim Einführen des Bandlappens (8) von diesem ausgelenkt wird und eine Vertikalverschiebung des Bandlappens (8) ermöglicht, bis der Bandlappen (8) mit dem Haltevorsprung (18) zusammenwirkt und die Klammer (10) den Bandlappen (8) untergreift.

2. Band nach Anspruch 1, **dadurch gekennzeichnet,**
**dass** die Klammer (10) U-förmig ist.

3. Band nach Anspruch 2, **dadurch gekennzeichnet,**
**dass** die beiden Schenkel (12, 13) in der Sicherungsstellung horizontal in die Entspannungslage zurückkehren.

4. Band nach einem der Ansprüche 1 bis 3, **dadurch gekennzeichnet, dass** die Klammer (10) aus einem Blattfederstreifen gebildet ist, der hochkant in der Bandtaschenöffnung (9) angeordnet ist.

5. Band nach einem der Ansprüche 1 bis 4, **dadurch gekennzeichnet, dass** die Schenkel (12, 13) in einem mittleren Abschnitt einen zur Bandtaschenmitte weisenden Bogen aufweist.

6. Band nach einem der Ansprüche 1 bis 5, **dadurch gekennzeichnet, dass** in der Bandtasche (8) ein Umsteller (14) angeordnet ist, der das Klemmteil (21) bedarfsweise in eine Freigabestellung auslenkt.

## Claims

1. Hinge (1) for a door or window,
consisting of a frame leaf (3) and a wing leaf (2)
to be attached at the frame or wing of a door or window,
whereas the frame leaf (3) provides a fastening section, which is connected via a hinge axis (6) to a hinge plate (8), essentially extending perpendicular to a rebate in a pocketed hinge opening (9) in a casing of the wing leaf (2),
and whereas the penetration depth of the hinge plate (8) in the wing leaf (2) corresponds to a multiple of its thickness perpendicular toward the leaf plane of the door or window,
whereas a clamping part (21) is provided for the positional fastening of the hinge plate (8) in the wing leaf (2),
whereas
the clamping part (21) is provided within the pocketed hinge opening (9) for the hinge plate (8),
the clamping part (21) braces the hinge plate (8) against the wing leaf (2),
the clamping part (21) interacts with the hinge plate (8) when inserting the hinge plate (8),
a fastening protrusion (18) in the wing leaf (2) engages with a fastening recess (20) of the hinge plate (8) after the complete insertion of the hinge plate (8) and lowering of the wing leaf (2), **characterised by**
the clamping part (21) consisting of a clamp (10) that engages when inserting the hinge plate (8), being deflected by it and allowing for a vertical shift of the hinge plate (8) until the hinge plate (8) interacts with the fastening protrusion (18) and the clamp (10) supports the hinge plate (8).

2. Hinge according to Claim 1, **characterised by** the U-shaped clamp (10).

3. Hinge according to Claim 2, **characterised by** both sides (12, 13) in the secure position returning horizontally to the release position.

4. Hinge according to Claims 1 to 3, **characterised by** the clamp (10) being formed from a flat spring strip, located in an upright position in the pocketed hinge opening (9).

5. Hinge according to Claims 1 to 4, **characterised by** the sides (12, 13) in a middle section arching toward the middle of the pocketed hinge.

6. Hinge according to Claims 1 to 5, **characterised by** a diverter (14) in the pocketed hinge (8) that deflects the clamping part (21) to the release position as needed.

## Revendications

1. Penture (1) pour une porte ou une fenêtre,
qui comprend une pièce de cadre (3) et une pièce de vantail (2) qui peuvent être intégrées chacune dans le cadre ou dans le vantail de la porte ou de la fenêtre,
sur laquelle la pièce de cadre (3) comporte une section de fixation qui est reliée par un axe de charnière (6) à un segment d'attache (8) qui s'étend à peu près normalement vers la feuillure dans une ouverture de poche d'attache (9) pratiquée dans un boîtier de la pièce de vantail (2),
et où la profondeur de pénétration du segment d'attache (8) dans la pièce de vantail (2) correspond à un multiple de son épaisseur dans la direction normale vers le plan du vantail de la porte ou de la fenêtre,
sachant qu'une pièce de blocage (21) est prévue pour la fixation en place du segment d'attache (8) dans la pièce de vantail (2)
de sorte que
la pièce de blocage (21) est installée à l'intérieur de l'ouverture de poche d'attache (9) pour le segment d'attache (8),
la pièce de blocage (21) du segment d'attache (8) s'appuie sur la pièce de vantail (2),
la pièce de blocage (21) interagit avec le segment d'attache (8) lors de l'introduction du segment d'attache (8),
après l'insertion complète du segment d'attache (8) et l'abaissement de la pièce de vantail (2) un épaulement de maintien (18) aménagé dans la pièce de vantail (2) s'enclenche dans un évidement de maintien (20) du segment d'attache (8), **caractérisée en ce que**
la pièce de blocage (21) est une pince de serrage (10) qui s'enclenche lors de l'introduction du segment d'attache (8), est déviée par celui-ci et permet un décalage vertical du segment d'attache (8) jusqu'à ce que ce segment d'attache (8) interagisse avec l'épaulement de maintien (18) et que la pince de serrage (10) se déplace sous le segment d'attache (8).

2. Penture selon la revendication 1, **caractérisée en ce que**
la pince de serrage (10) a une forme de U.

3. Penture selon la revendication 2, **caractérisée en ce que**
les deux jambes (12, 13) reviennent horizontalement en position de sécurité en situation de détente.

4. Penture selon l'une des revendications 1 à 3, **caractérisée en ce que** la pince de serrage (10) est constituée par un ruban de ressort à lame qui est disposé verticalement dans l'ouverture de la poche d'attache (9).

5. Penture selon l'une des revendications 1 à 4, **caractérisée en ce que** la jambe (12, 13) forme sur une section centrale un arc en direction du milieu de la poche d'attache.

6. Penture selon l'une des revendications 1 à 5, **caractérisée en ce qu'**un inverseur (14) est disposé dans la poche d'attache (8) pour faire dévier au besoin la pièce de blocage (21) vers une position de déverrouillage.
